# EUROPÄISCHE PATENTSCHRIFT

(11) **EP 2 684 806 B1**
(45) Veröffentlichungstag und Bekanntmachung des Hinweises auf die Patenterteilung: **22.04.2015**
(21) Anmeldenummer: 13176190.0
(22) Anmeldetag: 11.07.2013
(51) Int. Cl.: B65C 1/04, B65C 9/42

(54) **Applikatorvorrichtung**
Applicator device
Dispositif applicateur

(30) Priorität: 12.07.2012 DE 102012212180
(43) Veröffentlichungstag der Anmeldung: 15.01.2014
(73) Patentinhaber: Bizerba GmbH & Co. KG, 72336 Balingen (DE)
(72) Erfinder: Naschke, Mark, 72336 Balingen (DE); Pfau, Helmut, 72411 Bodelshausen (DE); Uber, Markus, 72793 Pfullingen (DE); Ruff, Sebastian, 72415 Grosselfingen (DE)
(74) Vertreter: Manitz, Finsterwald & Partner GbR

(56) Entgegenhaltungen:
- WO-A2-2011/023538
- GB-B- 2 336 580
- US-A- 5 645 669
- US-A1- 2009 056 872

## Beschreibung

Die vorliegende Erfindung betrifft eine Applikatorvorrichtung zum Applizieren von Wickeletiketten auf Verpackungen.

Es ist bekannt, Verpackungen an mehreren Seiten mit unterschiedlichen Etiketten zu versehen. Die Etiketten können dabei mit Preis- und Gewichtsinformationen oder sonstigen Produktinformationen versehen sein. Bei der sogenannten C-Wrap-Etikettierung wird ein Etikett verwendet, ein sogenanntes Wickeletikett, das sämtliche Produktinformationen tragen kann und derart auf die Verpackung aufgebracht wird, dass es die Verpackung von drei Seiten umschließt. Damit kann nicht nur die Anzahl der auf eine Verpackung aufzubringenden Etiketten und damit die Anzahl erforderlicher Etikettenrollenwechsel verringert werden, sondern die Etiketten können gleichzeitig auch dazu verwendet werden, die Verpackungen sicher zu verschließen.

Es sind C-Wrap-Etikettierer bekannt, bei denen die Wickeletiketten in ihrer Applizierposition durch eine Öffnung in einem Transportband hängen, auf dem die Verpackungen entlang ihrer Transportstrecke transportiert werden. In der Applizierposition kann das jeweilige Etikett dann von einer jeweiligen durchfahrenden Verpackung aufgenommen werden. Das Etikett wird dabei zunächst auf die Stirnseite der Verpackung appliziert und anschließend mittels einer Andruckeinrichtung, z.B. einer entsprechenden Bürste oder dergleichen, auch an die Oberseite und Unterseite der Verpackung angedrückt.

Eine gattungsbildende Applikatorvorrichtung ist aus der WO 2011/023538 bekannt.

Grundsätzlich ist es gewünscht, dass die Applizierposition und damit die Aufbringposition der Etiketten auf den Verpackungen, d.h. die Position quer zur Transportrichtung der Verpackungen, einstellbar ist.

Der Erfindung liegt die Aufgabe zugrunde, eine Applikatorvorrichtung der eingangs genannten Art anzugeben, die eine für einen Bediener unkomplizierte und leichtverständliche Einstellbarkeit der Applizierposition gewährleistet.

Diese Aufgabe wird durch eine Applikatorvorrichtung mit den Merkmalen des Anspruchs 1 gelöst, und insbesondere durch eine Applikatorvorrichtung zum Applizieren von Wickeletiketten auf Verpackungen, mit einem Applizierkopf, einem Quertransportband, das dazu ausgebildet ist, das jeweilige Etikett quer zu einer Transportstrecke der Verpackungen zu dem Applizierkopf in eine bezüglich des Applizierkopfs einstellbare Applizierposition zu transportieren, in der das Etikett von einer jeweiligen durchfahrenden Verpackung aufnehmbar ist, einem an dem Applizierkopf vorgesehenen Sensor zur Erkennung von Kanten der durch das Quertransportband transportierten Etiketten, wobei die Distanz, die das jeweilige Etikett von dem Erkennen einer vorgegebenen Etikettenkante bis zum Erreichen der Applizierposition noch zurücklegt, vorbestimmt ist, einer an dem Applizierkopf vorgesehenen Andruckeinrichtung, durch die das von der Verpackung aufgenommene Etikett an die Verpackung andrückbar ist, wobei die Position der Andruckeinrichtung in Querrichtung einstellbar ist, und einem Detektor zur Erfassung der Position der Andruckeinrichtung, wobei die Applikatorvorrichtung dazu ausgebildet ist, die Applizierposition in Abhängigkeit von der erfassten Position der Andruckeinrichtung einzustellen.

Letztlich kann die Applizierposition der Etiketten relativ zu dem Applizierkopf und damit relativ zu der Aufbringposition auf den Verpackungen durch Verstellen der Position, insbesondere der Anbauposition der Andruckeinrichtung an dem Applizierkopf verstellt werden. Ein Bediener der Applikatorvorrichtung kann anhand der Position der Andruckeinrichtung problemlos auf die Applizierposition und damit auf die Aufbringposition der Etiketten auf den Verpackungen schließen.

Durch die Andruckeinrichtung können die Etiketten im Vorbeilaufen glattgestrichen werden. Die Andruckeinrichtung kann auch als Aufstreifeinrichtung bezeichnet werden, durch die das von der Verpackung aufgenommene Etikett auf die Verpackung aufstreifbar ist. Unter einer durchfahrenden Verpackung ist eine relativ zu der Applikatorvorrichtung bewegte Verpackung zu verstehen.

Bevorzugt umfasst das Quertransportband Mittel, um das Etikett, insbesondere beim Transport, durch Unterdruck bzw. Saugluft an dem Quertransportband zu halten. Um das Etikett von dem Quertransportband zu lösen, insbesondere wenn das Etikett die Applizierposition erreicht hat, kann ein Abhebemechanismus vorgesehen sein. Der Abhebemechanismus kann Mittel umfassen, um das Etikett durch Unterdruck bzw. Saugluft an quer, insbesondere senkrecht zur Transportebene des Quertransportbands bewegbaren Abhebeelementen zu halten. Ein Abheben des Etiketts von dem Quertransportband ist jedoch nicht zwingend erforderlich. Grundsätzlich ist es auch möglich, dass eine Verpackung das Etikett beim Durchfahren des Etiketts automatisch von dem Quertransportband ablöst.

Es können Führungsmittel vorgesehen sein, die einer Verzögerung der Bewegung der Verpackung beim Aufnehmen des Etiketts entgegenwirken. Die Verpackung kann beispielsweise mittels seitlicher Transportbänder geklemmt werden, um einen Schlupf beim Aufnehmen des Etiketts, das der Bewegung des Verpackung einen gewissen Widerstand entgegensetzt, zu verhindern.

Bei der vorgegebenen Etikettenkante kann es sich um die in Transportrichtung der Etiketten gesehen vordere Etikettenkante und/oder hintere Etikettenkante handeln. Insbesondere beträgt die Distanz, die das jeweilige Etikett von der Erkennung der vorgegebenen Etikettenkante bis zu der eingestellten Applizierposition zurücklegt, wenigstens einen Bremsweg des Quertransportbands, d.h. den Weg, den ein Etikett von der Ausgabe eines entsprechenden Haltesignals bis zu einem Stillstand des Quertransportbands zurücklegt. In der Regel wird die vorgegebene Distanz den Bremsweg jedoch überschreiten.

Gemäß einer besonders einfachen Konstruktion, sind wenigstens zwei , insbesondere genau zwei diskrete Positionen, insbesondere Anbaupositionen, vorgegeben, die die Andruckeinrichtung einnehmen kann. Die Andruckeinrichtung kann demnach grundsätzlich nur zwischen zwei oder mehreren verschiedenen Positionen verstellt, insbesondere verschoben oder umgebaut, werden.

Die beiden Positionen können dabei derart gewählt sein, dass die Lage des in Transportrichtung der Etiketten vorderen Endes der Andruckeinrichtung, wenn diese sich in der ersten Position befindet, mit der Lage des in Transportrichtung der Etiketten hinteren Endes der Andruckeinrichtung, wenn diese sich in der zweiten Position befindet, zusammenfällt. Die Andruckeinrichtung kann demnach zwischen zwei Positionen verstellt werden, die unmittelbar aneinander grenzen.

Gemäß einer Ausbildung der Erfindung kann abhängig davon, ob sich die Andruckeinrichtung in der ersten Position oder in der zweiten Position befindet, entweder die in Transportrichtung der Etiketten vordere Etikettenkante oder die in Transportrichtung der Etiketten hintere Etikettenkante als vorgegebene Etikettenkante verwendet werden. Durch die Position der Andruckeinrichtung wird demnach festgelegt, ob bereits bei Erkennung der vorderen Kante oder erst bei Erkennung der hinteren Kante das Etikett nur noch um die vorbestimmte Distanz weiterbewegt wird.

Hierbei kann abhängig von dem Detektorsignal automatisch zwischen der Verwendung der in Transportrichtung der Etiketten vorderen und der in Transportrichtung der Etiketten hinteren Etikettenkante als vorgegebene Etikettenkante umgeschaltet werden. Ein separates, manuelles Umschalten ist dann nicht erforderlich.

Es ist bevorzugt, wenn die Lage des vorderen Endes der Andruckeinrichtung in der ersten Position der Lage der vorderen Kante der Etiketten in der Applizierposition entspricht und/oder die Lage des hinteren Endes der Andruckeinrichtung in der zweiten Position der Lage der hinteren Kante der Etiketten in der Applizierposition entspricht. Hierdurch kann der Bediener besonders einfach von der Position der Andruckeinrichtung auf die Applizierposition und damit auf die Aufbringposition der Etiketten auf den Verpackungen schließen.

Nach einer anderen Ausbildung der Erfindung kann die Position der Andruckeinrichtung stufenlos einstellbar sein. Die Andruckeinrichtung kann hierzu stufenlos in Querrichtung verschiebbar sein.

Die vorbestimmte Distanz kann von der Position der Andruckeinrichtung abhängig sein. Dies gilt insbesondere für den Fall, dass die Position der Andruckeinrichtung stufenlos einstellbar und/oder für voneinander verschiedene Positionen der Andruckeinrichtung dieselbe Etikettenkante, d.h. entweder die vordere Etikettenkante oder die hintere Etikettenkante, als Referenzkante bzw. vorgegebene Etikettenkante verwendet wird.

Gemäß einer weiteren Ausbildung der Erfindung kann die Position des Applizierkopfs in Querrichtung einstellbar sein. Die Aufbringposition der Etiketten auf den Verpackungen kann dann nicht nur durch Verstellen der Applizierposition der Etiketten bezüglich des Applizierkopfs, sondern zusätzlich auch durch Verstellen des Applizierkopfs bezüglich der Applikatorvorrichtung eingestellt werden. Die Applizierposition des Etiketten relativ zu den Applizierkopf wird also demnach von der Position des Applizierkopfs relativ zu der Applikatorvorrichtung überlagert.

Die Applikatorvorrichtung kann dazu ausgebildet sein, dem Applizierkopf die Etiketten insbesondere alternierend von zwei gegenüberliegenden Seiten zuzuführen, wobei hierzu das Quertransportband in beiden Drehrichtungen betreibbar und für beide Seiten jeweils ein Sensor zur Erkennung von Kanten der durch das Quertransportband transportierten Etiketten vorgesehen ist. Hierdurch kann der Durchsatz der Applikatorvorrichtung erhöht werden. Zusätzlich können hierdurch auch unterschiedliche Etiketten appliziert und/oder ein unterbrechungsfreier Betrieb bei einem Etikettenrollenwechsel gewährleistet werden.

Zur Anzeige der Aufbringposition des Etiketts auf der Verpackung bzw. als Positionierhilfe kann ein eine Lichtmarkierung erzeugender Lichtzeiger, insbesondere ein Laserpointer oder eine LED, vorgesehen sein. Vorzugsweise ist der Lichtzeiger an dem Applizierkopf vorgesehen.

Bevorzugt ist die Position des Lichtzeigers bezüglich des Applizierkopfs unabhängig von der Position der Andruckeinrichtung. Insbesondere ist der Lichtzeiger in einer Position vorgesehen, an der die Lage eines in Transportrichtung der Etiketten vorderen Endes der Andruckeinrichtung, wenn diese sich in einer ersten Position befindet, mit der Lage des in Transportrichtung der Etiketten hinteren Endes der Andruckeinrichtung, wenn diese sich in einer zweiten Position befindet, zusammenfällt.

Der Lichtzeiger bzw. die Lichtmarkierung kann zweiteilig ausgebildet bzw. gebildet sein. Neben einer Linie, die die Lage einer der beiden Kanten der Etiketten in der Aufbringposition zeigt, kann der Lichtzeiger bzw. die Lichtmarkierung ein richtungsanzeigendes graphisches Element umfassen, das anzeigt, zu welcher der beiden Seiten der Linie die Etiketten aufgebracht werden. Abhängig von dem vorstehend genannten Detektorsignal kann automatisch zwischen zwei Lagen und/oder Orientierungen des richtungsanzeigenden graphischen Elements umgeschaltet werden.

Die Erfindung betrifft weiterhin auch ein Verfahren zum Applizieren von Wickeletiketten auf Verpackungengemäß Anspruch 13, bei dem das jeweilige Etikett quer zu einer Transportstrecke der Verpackungen zu einem Applizierkopf in eine bezüglich des Applizierkopfs einstellbare Applizierposition transportiert wird, in der das Etikett von einer jeweiligen durchfahrenden Verpackung aufnehmbar ist, Kanten der durch das Quertransportband transportierten Etiketten erkannt werden, wobei die Distanz, die da jeweilige Etikett von dem Erkennen einer vorgegebenen Etikettenkante bis zum Erreichen der Applizierposition noch zurücklegt, vorbestimmt ist, das von der Verpackung aufgenommene Etikett durch eine Andruckeinrichtung an die Verpackung angedrückt wird, wobei die Position der Andruckeinrichtung in Querrichtung einstellbar ist, die Position der Andruckeinrichtung erfasst wird, und die Applizierposition in Abhängigkeit von der erfassten Position der Andruckeinrichtung eingestellt wird.

Bevorzugte Ausführungsformen des erfindungsgemäßen Verfahrens ergeben sich in analoger Weise aus den Weiterbildungen der erfindungsgemäßen Applikatorvorrichtung.

Vorteilhafte Ausgestaltungen der Erfindung sind in den Unteransprüchen, der Beschreibung und den Zeichnungen beschrieben.

Ein nicht beschränkendes Ausführungsbeispiel der Erfindung ist in den Zeichnungen dargestellt und wird nachfolgend beschrieben. Es zeigen, jeweils in schematischer Darstellung,
- Fig. 1: eine Applikatorvorrichtung mit einem Quertransportband in einer perspektivischen Frontalansicht,
- Fig. 2: die Applikatorvorrichtung aus Fig. 1 in einer vergrößerten Darstellung,
- Fig. 3: die Applikatorvorrichtung aus Fig. 1 in einer perspektivischen Rückansicht,
- Fig. 4: eine erfindungsgemäße Applikatorvorrichtung in einer Rückansicht, wobei eine Andruckeinrichtung in einer ersten Position montiert ist,
- Fig. 5: die erfindungsgemäße Applikatorvorrichtung aus Fig. 4, wobei die Andruckeinrichtung in einer zweiten Position montiert ist, und
- Fig. 6: eine durch einen Lichtzeiger erzeugte Lichtmarkierung.

Zunächst wird anhand der in den Fig. 1 bis 3 gezeigten Applikatorvorrichtung die grundsätzliche Funktionsweise einer Ausführungsform einer C-Wrap-Applikatorvorrichtung beschrieben. Danach wird anhand der in den Fig. 4 und 5 gezeigten Applikatorvorrichtung, deren grundsätzliche Funktionsweise im Wesentlichen der in den Fig. 1 bis 3 gezeigten Applikatorvorrichtung entspricht, die vorliegende Erfindung erläutert. Die vorliegende Erfindung ist aber ebenso im Zusammenhang mit der Applikatorvorrichtung gemäß den Fig. 1 bis 3 realisierbar. In den beiden Ausführungsformen werden gleiche, ähnliche oder funktionsgleiche Teile mit den gleichen Bezugszeichen bezeichnet.

Die Applikatorvorrichtung gemäß den Fig. 1 bis 3 umfasst einen ersten Etikettendrucker 11, der dazu ausgelegt ist, längliche Etiketten 13 zumindest annähernd vertikal, insbesondere nach unten, zu spenden. Das jeweilige Etikett 13 wird letztlich dazu verwendet, auf drei Seiten einer Verpackung 15 aufgebracht zu werden (vgl. Fig. 3). Bei der Applikatorvorrichtung handelt es sich daher um einen C-Wrap-Applikator, und das Etikett 13 kann als Wickeletikett bezeichnet werden.

Die gespendeten Etiketten 13 werden von einem ersten Vertikaltransportband 17, das im dargestellten Beispiel zwei parallel zueinander verlaufende Einzelbänder umfasst, weiter nach unten in eine Zwischenposition transportiert. Aus der Zwischenposition werden die Etiketten 13 mittels eines Quertransportbands 19, das insgesamt drei parallel zueinander verlaufende, insbesondere horizontale Einzelbänder 23, 23', 23" umfasst, horizontal in eine Applizierposition transportiert (vgl. Fig. 1 und 2), die sich in der Transportstrecke der Verpackungen 15 befindet, so dass die Etiketten 13 von den durchfahrenden Verpackungen 15 aufgenommen werden können. Die Etiketten 13 befinden sich dabei zwischen zwei mit ausreichendem Abstand hintereinander angeordneten Transportbandabschnitten 21, 21' eines Transportbands, auf dem die Verpackungen 15 transportiert werden.

Die Etiketten 13 werden an dem Vertikaltransportband 17 und dem Quertransportband 19 jeweils durch Sauglöcher, die mit Unterdruck beaufschlagt werden, gehalten. Um die Etiketten 13 von dem Vertikaltransportband 17 an das Quertransportband 19 zu übergeben, sind Rollen 27 vorgesehen, die über eine ansonsten nicht dargestellte Einrichtung an die Rückseite der Etiketten 13 andrückbar sind, so dass die Etiketten 13 mit ihrer Vorderseite wiederum an das Quertransportband 19 angedrückt werden.

Der erste Etikettendrucker 11 und das erste Vertikaltransportband 17 sind jeweils auf der einen der beiden Seiten der Applizierposition angeordnet. Darüber hinaus sind auf der anderen der beiden Seiten der Applizierposition ein entsprechender zweiter Etikettendrucker 11' und ein entsprechendes zweites Vertikaltransportband 17' vorgesehen, die in analoger Weise wie der erste Etikettendrucker 11 und das erste Vertikaltransportband 17 an das Quertransportband 19 angebunden sind, das sich hierzu über die gesamte Strecke zwischen den beiden Vertikaltransportbändern 17, 17' erstreckt. Dies ermöglicht, der Applizierposition wechselweise Etiketten 13 von links und von rechts zuzuführen. Hierzu ist es bei dem dargestellten Aufbau erforderlich, dass das Quertransportband 19 in beiden Drehrichtungen betrieben werden kann. Hierdurch kann der Durchsatz der Applikatorvorrichtung weiter erhöht werden.

In der Applizierposition können die Etiketten 13 durch einen Abhebemechanismus eines ansonsten nicht dargestellten Applizierkopfs von dem Querförderband 19 abgehoben werden. Es erfolgt dann auch bei weiterlaufendem Querförderband 19 kein Quertransport der Etiketten 13 mehr. Der Abhebemechanismus umfasst hierzu entgegen der Förderrichtung der Verpackungen 15 abhebbare bzw. verstellbare Abdrückleisten 25, 25', 25", die zu jedem der Einzelbänder 23, 23', 23" vorgesehen sind.

Darüber hinaus sind insbesondere in Fig. 3 zwei lediglich schematisch dargestellte Andruckeinrichtungen in Form von Bürsten 29, 29' erkennbar, die an den beiden Abdrückleisten 25, 25' angebracht sind und die von oben und unten in die Transportstrecke der Verpackungen 15 hineinragen, um die Etiketten 13 fest an die Oberseite und die Unterseite der Verpackungen 15 anzudrücken.

Die erfindungsgemäße Applikatorvorrichtung gemäß den Fig. 4 und 5 ist lediglich im Bereich des Quertransportbands 19 gezeigt. Die zu beiden Seiten des Quertransportbands 19 angeordneten Vertikaltransportbänder sind nicht gezeigt. Von den drei horizontalen Einzelbändern des Quertransportbands 19 sind lediglich das mittlere und das obere Einzelband 23', 23" gezeigt. Im Gegensatz zu der Applikatorvorrichtung gemäß den Fig. 1 bis 3 weist die Applikatorvorrichtung gemäß den Fig. 4 und 5 lediglich eine Andruckeinrichtung 29 auf, die im Bereich des mittleren Einzelbands 23' an dem Applizierkopf 31 befestigt ist. Ein Abhebemechanismus zum Abheben der Etiketten 13 von dem Quertransportband 19 ist in der gezeigten Ausführungsform gemäß den Fig. 4 und 5 nicht vorhanden, grundsätzlich aber ebenso möglich wie bei der Applikatorvorrichtung gemäß den Fig. 1 bis 3.

Darüber hinaus sind zwei Reflexlichtschranken 33, 33' vorgesehen, die an den beiden in einer Transportrichtung des Quertransportbands 19 gelegenen Enden des Applizierkopfs 31 angebracht sind. Die beiden Lichtschranken 33, 33' sind dazu ausgelegt, die vor- und nachlaufenden Kanten der durch das Quertransportband 19 an den Lichtschranken 33 vorbei transportierten Etiketten 13 zu erkennen. Der Applizierkopf 31 ist an zwei horizontalen Stangen 35, 35' stufenlos horizontal verschiebbar geführt, d.h. der Applizierkopf 31 kann nach links bzw. rechts verschoben werden, um die Aufbringposition der Etiketten 13 auf den Verpackungen 15 entsprechend vorzugeben.

Wie sich aus den beiden Fig. 4 und 5 ergibt, kann die Andruckeinrichtung 29 in einer ersten bzw. in den Figuren rechten Position (Fig. 4) oder in einer zweiten, in den Figuren linken Position (Fig. 5) an dem Applizierkopf 31 angebracht werden, wobei die Lage der linken Kante der Andruckeinrichtung 29, wenn diese in der rechten Position angebracht ist, mit der Lage der rechten Kante der Andruckeinrichtung 29, wenn diese in der linken Position angebracht ist, zusammenfällt, und zwar in Querrichtung gesehen, d.h. entlang der Transportrichtung des Quertransportbands 19, in der Mitte des Applizierkopfs 31.

Darüber hinaus ist ein nicht dargestellter Detektor zur Erfassung der Position der Andruckeinrichtung 29 vorgesehen, d.h. die Applikatorvorrichtung kann selbstständig feststellen, ob sich die Andruckeinrichtung 29 in der rechten oder der linken Position befindet. Diese Information wird dazu verwendet, die Applizierposition der Etiketten 13 bezüglich des Applizierkopfs 31 variabel einzustellen, d.h. die Applizierposition der Etiketten 13 bezüglich des Applizierkopfs 31 kann in Abhängigkeit von der Anbauposition der Andruckeinrichtung 29 eingestellt werden. Bei dem Detektor kann es sich im einfachsten Fall um einen einer der beiden Positionen zugeordneten Schalter handeln.

Befindet sich die Andruckeinrichtung 29 in der rechten Position, werden die Etiketten 13 rechts der Mitte des Applizierkopfs 31 an diese angrenzend auf die Verpackungen 15 aufgebracht (vgl. Fig. 4). Befindet sich die Andruckeinrichtung 29 hingegen in der linken Position, werden die Etiketten 13 links der Mitte des Applizierkopfs 31 wiederum an diese angrenzend auf die Verpackungen 15 aufgebracht (vgl. Fig. 5). Die Lage der linken Kante der in der rechten Position angebrachten Andruckeinrichtung 29 gibt dabei die Lage der linken Kante des jeweiligen Etiketts 13 in der Applizierposition vor, und die Lage der rechten Kante der in der linken Position angebrachten Andruckeinrichtung 29 gibt die Lage der rechten Kante des jeweiligen Etiketts 13 in der Applizierposition vor.

Das Quertransportband 19 ist in beiden Drehrichtungen betreibbar, d.h. die Etiketten 13 können dem Applizierkopf 31 von beiden Seiten zugeführt werden, insbesondere auch alternierend. In der nachfolgenden Beschreibung wird das Zuführen der Etiketten 13 entlang der Pfeilrichtung 37, d.h. "von rechts", beschrieben. Hierzu analoge Ausführungen gelten aber auch für das Zuführen der Etiketten 13 entgegen der Pfeilrichtung 37, d.h. für das Zuführen "von links".

Beim Zuführen eines jeweiligen Etiketts 13 entlang der Pfeilrichtung 37 wird das Etikett 13 in Höhe der rechten Lichtschranke 33 durch diese grundsätzlich sowohl an seiner vorlaufenden Kante als auch an seiner nachlaufenden Kante erkannt. Um die Applizierposition der Etiketten 13 bezüglich des Applizierkopfs 31 in Abhängigkeit der Anbauposition der Andruckeinrichtung 29 wie vorstehend erläutert einzustellen, wird darauf abgestellt, ob eine vorlaufende Kante oder eine nachlaufende Kante erkannt wird. Befindet sich die Andruckeinrichtung 29 in der rechten Position, wird automatisch die Erkennung der vorlaufenden Kante des Etiketts 13 als Referenz verwendet, und das Etikett 13 wird lediglich bis zu der Applizierposition gemäß Fig. 4 transportiert. Befindet sich die Andruckeinrichtung 29 hingegen in der linken Position, wird automatisch die Erkennung der nachlaufenden Kante des Etiketts 13 als Referenz verwendet, und das Etikett 13 deshalb bis zu der Applizierposition gemäß Fig. 5 transportiert. Die Distanz, die das Etikett 13 von dem Erkennen der jeweils relevanten Etikettenkante bis zum Erreichen der jeweiligen Applizierposition zurücklegt, ist dabei in beiden Fällen dieselbe, da der Abstand der beiden Applizierpositionen voneinander der Breite der Etiketten 13 entspricht, d.h. dem Abstand zwischen der vorlaufenden Kante und der nachlaufenden Kante der Etiketten 13.

Damit kann die Aufbringposition der Etiketten 13 auf die Verpackungen 15 auch durch einen ungeschulten Bediener schnell und einfach eingestellt werden, da die Position der Andruckeinrichtung 29 an dem Applizierkopf 31 direkt mit der Applizierposition bezüglich des Applizierkopfs 31 korreliert. Die für die vorliegende Erfindung erforderliche Steuerung der Applikatorvorrichtung wird durch eine entsprechend ausgebildete Steuerungseinrichtung ermöglicht.

Darüber hinaus ist zur weiteren Unterstützung des Bedieners beim Einstellen der Aufbringposition in der Mitte des Applizierkopfs 31 eine Positionierhilfe in Form eines nicht gezeigten Lichtzeigers montiert, der die jeweilige Aufbringposition der Etiketten 13 auf den Verpackungen 15 anzeigt. Wie aus der Draufsicht auf eine Verpackung 15 gemäß Fig. 6 erkennbar ist, wird durch den Lichtzeiger eine Lichtmarkierung 39 in "T"-Form erzeugt. Die Verpackungen 15 werden dabei entlang der Transportrichtung 41 transportiert. Befindet sich die Andruckeinrichtung 29 in der linken Anbauposition, zeigt der Längsbalken des "T" automatisch nach links. Befindet sich die Andruckeinrichtung 29 in der rechten Anbauposition, zeigt der Längsbalken des "T" automatisch nach rechts (nicht dargestellt). Aus der Orientierung der Lichtmarkierung 39 kann demnach zusätzlich erkannt werden, ob die Etiketten 13 links oder rechts der Mitte des Applizierkopfs 31 bzw. des Querbalken des "T" auf die Verpackungen 15 aufgebracht werden. Der Querbalken des "T" entspricht somit einer Linie, an der die Etiketten 13 abhängig von der Position der Andruckeinrichtung 29 links oder rechts angrenzen.

### Bezugszeichenliste

- 11: Etikettendrucker
- 13: Etikett
- 15: Verpackung
- 17: Vertikaltransportband
- 19: Quertransportband
- 21: Transportbandabschnitt
- 23: Einzelband
- 25: Abdrückleiste
- 27: Rolle
- 29: Andruckeinrichtung, Bürste
- 31: Applizierkopf
- 33: Reflexlichtschranke
- 35: Stange
- 37: Pfeilrichtung
- 39: Lichtmarkierung
- 41: Transportrichtung

## Patentansprüche

1. Applikatorvorrichtung zum Applizieren von Wickeletiketten auf Verpackungen, mit
einem Applizierkopf (31),
einem Quertransportband (19), das dazu ausgebildet ist, das jeweilige Etikett (13) quer zu einer Transportstrecke der Verpackungen (15) zu dem Applizierkopf (31) in eine bezüglich des Applizierkopfs (31) einstellbare Applizierposition zu transportieren, in der das Etikett (13) von einer jeweiligen durchfahrenden Verpackung (15) aufnehmbar ist,
einem an dem Applizierkopf (31) vorgesehenen Sensor (33) zur Erkennung von Kanten der durch das Quertransportband (19) transportierten Etiketten (13), wobei die Distanz, die das jeweilige Etikett (13) von dem Erkennen einer vorgegebenen Etikettenkante bis zum Erreichen der Applizierposition noch zurücklegt, vorbestimmt ist,
einer an dem Applizierkopf (31) vorgesehenen Andruckeinrichtung (29), durch die das von der Verpackung (15) aufgenommene Etikett (13) an die Verpackung (15) andrückbar ist, wobei die Position der Andruckeinrichtung (29) in Querrichtung einstellbar ist, und
einem Detektor zur Erfassung der Position der Andruckeinrichtung (29),
wobei die Applikatorvorrichtung dazu ausgebildet ist, die Applizierposition in Abhängigkeit von der erfassten Position der Andruckeinrichtung (29) einzustellen.

2. Applikatorvorrichtung nach Anspruch 1,
**dadurch gekennzeichnet,**
**dass** wenigstens zwei, insbesondere genau zwei diskrete Positionen, insbesondere Anbaupositionen, vorgegeben sind, die die Andruckeinrichtung (29) einnehmen kann.

3. Applikatorvorrichtung nach Anspruch 2,
**dadurch gekennzeichnet,**
**dass** die beiden Positionen derart gewählt sind, dass die Lage des in Transportrichtung der Etiketten (13) vorderen Endes der Andruckeinrichtung (29), wenn diese sich in der ersten Position befindet, mit der Lage des in Transportrichtung der Etiketten (13) hinteren Endes der Andruckeinrichtung (29), wenn diese sich in der zweiten Position befindet, zusammenfällt.

4. Applikatorvorrichtung nach Anspruch 2 oder 3,
**dadurch gekennzeichnet,**
**dass** abhängig davon, ob sich die Andruckeinrichtung (29) in der ersten Position oder in der zweiten Position befindet, entweder die in Transportrichtung der Etiketten (13) vordere Etikettenkante oder die in Transportrichtung der Etiketten (13) hintere Etikettenkante als vorgegebene Etikettenkante verwendet wird.

5. Applikatorvorrichtung nach Anspruch 4,
**dadurch gekennzeichnet,**
**dass** abhängig von dem Detektorsignal automatisch zwischen der Verwendung der in Transportrichtung der Etiketten (13) vorderen und der in Transportrichtung der Etiketten (13) hinteren Etikettenkante als vorgegebene Etikettenkante umgeschaltet wird.

6. Applikatorvorrichtung nach zumindest einem der Ansprüche 2 bis 5,
**dadurch gekennzeichnet,**
**dass** die Lage des vorderen Endes der Andruckeinrichtung (29) in der ersten Position der Lage der vorderen Kante der Etiketten (13) in der Applizierposition entspricht und/oder die Lage des hinteren Endes der Andruckeinrichtung (29) in der zweiten Position der Lage der hinteren Kante der Etiketten (13) in der Applizierposition entspricht

7. Applikatorvorrichtung nach Anspruch 1,
**dadurch gekennzeichnet,**
**dass** die Position der Andruckeinrichtung (29) stufenlos einstellbar ist.

8. Applikatorvorrichtung nach zumindest einem der vorstehenden Ansprüche,
**dadurch gekennzeichnet,**
**dass** die vorbestimmte Distanz von der Position der Andruckeinrichtung (29) abhängt.

9. Applikatorvorrichtung nach zumindest einem der vorstehenden Ansprüche,
**dadurch gekennzeichnet,**
**dass** die Position des Applizierkopfs (31) in Querrichtung einstellbar ist.

10. Applikatorvorrichtung nach zumindest einem der vorstehenden Ansprüche,
**dadurch gekennzeichnet,**
**dass** die Applikatorvorrichtung dazu ausgebildet ist, dem Applizierkopf (31) die Etiketten (13) von zwei gegenüberliegenden Seiten zuzuführen, wobei hierzu das Quertransportband (19) in beiden Drehrichtungen betreibbar und für beide Seiten jeweils ein Sensor (33) zur Erkennung von Kanten der durch das Quertransportband (19) transportierten Etiketten (13) vorgesehen ist.

11. Applikatorvorrichtung nach zumindest einem der vorstehenden Ansprüche,
**dadurch gekennzeichnet ,**
**dass** zur Anzeige der Aufbringposition des Etiketts (13) auf der Verpackung (15) ein eine Lichtmarkierung (39) erzeugender Lichtzeiger vorgesehen ist.

12. Applikatorvorrichtung nach Anspruch 11,
**dadurch gekennzeichnet,**
**dass** die Position des Lichtzeigers bezüglich des Applizierkopfs (31) unabhängig von der Position der Andruckeinrichtung (29) ist.

13. Verfahren zum Applizieren von Wickeletiketten auf Verpackungen mit einer Applikatorvorrichtung nach zumindest einem der vorstehenden Ansprüche,
bei dem
das jeweilige Etikett quer zu einer Transportstrecke der Verpackungen zu einem Applizierkopf in eine bezüglich des Applizierkopfs einstellbare Applizierposition transportiert wird, in der das Etikett von einer jeweiligen durchfahrenden Verpackung aufnehmbar ist,
Kanten der durch das Quertransportband transportierten Etiketten erkannt werden, wobei die Distanz, die das jeweilige Etikett von dem Erkennen einer vorgegebenen Etikettenkante bis zum Erreichen der Applizierposition noch zurücklegt, vorbestimmt ist,
das von der Verpackung aufgenommene Etikett durch eine Andruckeinrichtung an die Verpackung angedrückt wird, wobei die Position der Andruckeinrichtung in Querrichtung einstellbar ist,
die Position der Andruckeinrichtung erfasst wird, und
die Applizierposition in Abhängigkeit von der erfassten Position der Andruckeinrichtung eingestellt wird.

## Claims

1. An applicator apparatus for applying wrapping labels to packagings, comprising
an application head (31);
a transverse transport belt (19) which is configured to transport the respective label (13) transversely to a transport path of the packagings (15) to the application head (31) into an application position which is adjustable with respect to the application head (31) and in which the label (13) can be received by a respective packaging (15) passing through;
a sensor (33) provided at the application head (31) for recognising edges of the labels (13) transported by the transverse transport belt (19), wherein the distance which the respective label (13) still covers from the recognition of a predefined label edge up to a reaching of the application position is predefined;
a press-on device (29) which is provided at the application head (31) and by which the label (13) received by the packaging (15) can be pressed onto the packaging (15), wherein the position of the press-on device (29) is adjustable in the transverse direction; and
a detector for detecting the position of the press-on device (29),
wherein the applicator apparatus is configured to set the application position in dependence on the detected position of the press-on device (29).

2. An applicator apparatus in accordance with claim 1,
**characterised in that**
at least two discrete positions, in particular exactly two discrete positions, in particular attachment positions, which the press-on device (29) can adopt are predefined.

3. An applicator apparatus in accordance with claim 2,
**characterised in that**
the two positions are selected such that the location of the end of the press-on device (29) at the front in the direction of transport of the labels (13) coincides, when it is in the first position, with the location of the end of the press-on device (29) at the rear in the direction of transport of the labels (13) when it is in the second position.

4. An applicator apparatus in accordance with claim 2 or claim 3,
**characterised in that**
either the label edge at the front in the direction of transport of the labels (13) or the label edge at the rear in the direction of transport of the labels (13) is used as the predefined label edge in dependence on whether the press-on device (29) is in the first position or is in the second position.

5. An applicator apparatus in accordance with claim 4,
**characterised in that**
a switch is automatically made between the use of the label edge at the front in the direction of transport of the labels (13) and the label edge at the rear in the direction of transport of the labels (13) in dependence on the detector signal.

6. An applicator apparatus in accordance with at least one of the claims 2 to 5,
**characterised in that**
the location of the front end of the press-on device (29) in the first position corresponds to the position of the front edge of the labels (13) in the application position and/ or the location of the rear end of the press-on device (29) in the second position corresponds to the location of the rear edge of the labels (13) in the application position.

7. An applicator apparatus in accordance with claim 1,
**characterised in that**
the position of the press-on device (29) is continuously adjustable.

8. An applicator apparatus in accordance with at least one of the preceding claims,
**characterised in that**
the predefined distance depends on the position of the press-on device (29).

9. An applicator apparatus in accordance with at least one of the preceding claims,
**characterised in that**
the position of the application head (31) is adjustable in the transverse direction.

10. An applicator apparatus in accordance with at least one of the preceding claims,
**characterised in that**
the applicator apparatus is configured to supply the labels (13) to the application head (31) from two oppositely disposed sides, with the transverse transport belt (19) for this purpose being operable in both directions of rotation and with a respective sensor (33) for recognising edges of the labels (13) transported by the transverse transport belt (19) being provided for both sides.

11. An applicator apparatus in accordance with at least one of the preceding claims,
**characterised in that**
a light pointer generating a light mark (39) is provided for displaying the attachment position of the label (13) on the packaging (15).

12. An applicator apparatus in accordance with claim 11, **characterised in that**
the position of the light pointer with respect to the application head (31) is independent of the position of the press-on device (29).

13. A method for applying wrap-on labels onto packagings using an application apparatus in accordance with at least one of the preceding claims,
wherein
the respective label is transported transversely to a transport path of the packagings to an application head into an application position adjustable with respect to the application head, in which application position the label can be received by a respective packaging passing through;
edges of the labels transported by the transverse transport belt are recognised, wherein the distance which the respective label still covers from the recognition of a predefined label edge up to the reaching of the application position is predefined;
the label received by the packaging is pressed onto the packaging by a press-on device, wherein the position of the press-on device is adjustable in the transverse direction;
the position of the press-on device is detected; and the application position is set in dependence on the detected position of the press-on device.

## Revendications

1. Dispositif applicateur pour appliquer des étiquettes enveloppantes sur des emballages, comprenant
une tête d'application (31),
une bande de transport transversale (19) qui est réalisée pour transporter l'étiquette respective (13) transversalement à un trajet de transport des emballages (15) vers la tête d'application (31) dans une position d'application réglable par rapport à la tête d'application (31), dans laquelle l'étiquette (13) est susceptible d'être reçue par un emballage (15) respectif en cours de traversée,
un capteur (33) prévu sur la tête d'application (31) pour reconnaître des arêtes des étiquettes (13) transportées par la bande de transport transversale (19), de sorte que la distance que l'étiquette respective (13) parcourt depuis la reconnaissance d'une arête d'étiquette prédéterminée jusqu'à atteindre la position d'application, est prédéterminée,
un dispositif presseur (28) prévu sur la tête d'application (31), au moyen duquel l'étiquette (13) reçue par l'emballage (15) peut être pressée sur l'emballage (15), et la position du dispositif presseur (29) est réglable en direction transversale, et
un détecteur pour détecter la position du dispositif presseur (29),
dans lequel le dispositif applicateur est réalisé pour régler la position d'application en fonction de la position détectée du dispositif presseur (29).

2. Dispositif applicateur selon la revendication 1,
**caractérisé en ce qu'**au moins deux positions, et en particulier exactement deux positions discrètes, en particulier positions de montage, sont imposées que le dispositif presseur (29) peut occuper.

3. Dispositif applicateur selon la revendication 2,
**caractérisé en ce que** les deux positions sont choisies de telle façon que la situation de l'extrémité antérieure, en direction de transport des étiquettes (13), du dispositif presseur (29) coïncide, quand celui-ci se trouve dans la première position, avec la situation de l'extrémité, postérieure, en direction de transport des étiquettes (13), du dispositif presseur (29), quand celui-ci se trouve dans la seconde position.

4. Dispositif applicateur selon la revendication 2 ou 3,
**caractérisé en ce qu'**en fonction de savoir si le dispositif presseur (29) se trouve dans la première position ou dans la seconde position, c'est soit l'arête antérieure de l'étiquette en direction de transport des étiquettes (13) soit l'arête postérieure de l'étiquette en direction de transport des étiquettes (13) qui est utilisée à titre d'arête prédéterminée de l'étiquette.

5. Dispositif applicateur selon la revendication 4,
**caractérisé en ce qu'**en fonction du signal de détecteur, il se produit automatiquement une commutation entre l'utilisation de l'arête antérieure en direction de transport des étiquettes (13) et de l'arête postérieure en direction de transport des étiquettes (13) à titre d'arête prédéterminée de l'étiquette.

6. Dispositif applicateur selon l'une au moins des revendications 2 à 5,
**caractérisé en ce que** la situation de l'extrémité antérieure du dispositif presseur (29) dans la première position correspond à la situation de l'arête antérieure des étiquettes (13) dans la position d'application, et/ou en ce que la situation de l'extrémité postérieure du dispositif presseur (29) dans la seconde position correspond à la situation de l'arête postérieure des étiquettes (13) dans la position d'application.

7. Dispositif applicateur selon la revendication 1,
**caractérisé en ce que** la position du dispositif presseur (29) est réglable en continu.

8. Dispositif applicateur selon l'une au moins des revendications précédentes,
**caractérisé en ce que** la distance prédéterminée dépend de la position du dispositif presseur (29).

9. Dispositif applicateur selon l'une au moins des revendications précédentes,
**caractérisé en ce que** la position de la tête d'application (31) est réglable en direction transversale.

10. Dispositif applicateur selon l'une au moins des revendications précédentes,
**caractérisé en ce que** le dispositif applicateur est réalisé pour amener les étiquettes (13) à la tête d'application (31) depuis deux côtés opposés, ce pourquoi la bande de transport transversale (19) peut être amenée à fonctionner dans deux directions de rotation, et il est prévu pour les deux côtés un capteur respectif (33) pour la reconnaissance d'arêtes des étiquettes (13) transportées par la bande de transport transversale (19).

11. Dispositif applicateur selon l'une au moins des revendications précédentes,
**caractérisé en ce que** pour indiquer la position d'application de l'étiquette (13) sur l'emballage (15) il est prévu un indicateur lumineux qui engendre une marque lumineuse (39).

12. Dispositif applicateur selon la revendication 11,
**caractérisé en ce que** la position de l'indicateur lumineux par rapport à la tête d'application (31) est indépendante de la position du dispositif presseur (29).

13. Procédé pour appliquer des étiquettes enveloppantes sur des emballages avec un dispositif applicateur selon l'une au moins des revendications précédentes,
dans lequel
l'étiquette respective est transportée transversalement à un trajet de transport des emballages vers une tête d'application dans une position d'application réglable par rapport à la tête d'application, dans laquelle l'étiquette est susceptible d'être reçue par un emballage respectif en cours de traversée,
des arêtes des étiquettes transportées par la bande de transport transversales sont reconnues, et la distance que l'étiquette respective parcourt depuis la reconnaissance d'une arête prédéterminée de l'étiquette jusqu'à atteindre la position d'application est prédéterminée,
l'étiquette reçue par l'emballage est pressée sur l'emballage au moyen d'un dispositif presseur, de telle manière que la position du dispositif presseur en direction transversale est réglable,
la position du dispositif presseur est détectée, et
la position d'application est réglée en fonction de la position détectée du dispositif presseur.
